# DEMANDE DE BREVET EUROPEEN

(11) **EP 1 870 786 A1**
(43) Date de publication de la demande: **26.12.2007**
(21) Numéro de dépôt: 06115991.9
(22) Date de dépôt: 23.06.2006
(51) Int. Cl.: G04G 9/00, G04B 19/32

(54) **Pièce d'horlogerie munie d'un dispositif d'éclairage comprenant une diode électroluminescente**

(71) Demandeur: ETA SA Manufacture Horlogère Suisse, 2540 Grenchen (CH)
(72) Inventeur: Klopfenstein, François, 2800, Delémont (CH)
(74) Mandataire: Vigand, Philippe

(57) **Abrégé**

Pièce d'horlogerie (1) telle qu'une montre-bracelet munie d'une boîte de montre (2), d'un cadran (5) et d'une glace (3) présentant une face intérieure et une face extérieure à la pièce d'horlogerie (1). Un dispositif d'éclairage (4) optimisé comprenant au moins une diode électroluminescente ultraviolette ou bleue (4a) est prévu pour illuminer au moins une zone (9) fluorescente et/ou phosphorescente d'un élément indicateur (6), tel des aiguilles (7) et des indices (8), visible au travers de la glace (3). Afin de renforcer la visibilité des éléments indicateurs (6) fluorescents et/ou phosphorescents en milieu sombre, il est prévu que la face intérieure de la glace (3) soit au moins partiellement recouverte d'une couche (14) réfléchissant la lumière ultraviolette ou bleue sur ledit élément indicateur (6).

## Description

### DOMAINE TECHNIQUE

La présente invention concerne, de manière générale, une pièce d'horlogerie telle qu'une montre-bracelet munie d'un dispositif d'éclairage pour illuminer un élément indicateur tel que des aiguilles et/ou des indices. L'invention concerne plus particulièrement un dispositif d'éclairage comprenant une diode électroluminescente ultraviolette pour illuminer au moins une zone intégrant des pigments fluorescents et/ou phosphorescents de l'élément indicateur pour renforcer la visibilité de ce dernier en milieu sombre.

### ARRIERE-PLAN TECHNOLOGIQUE

Il est déjà connu dans l'art antérieur, des montres dont le cadran et les aiguilles sont éclairés au moyen d'une source de lumière ultraviolette. Diverses zones du cadran et des aiguilles sont constituées ou recouvertes par une substance réagissant à la lumière ultraviolette et renvoyant celle-ci en lumière visible à travers la glace permettant ainsi de visualiser lesdites zones en milieu sombre.

Par exemple, le document WO 2004/034153 décrit une montre comprenant une diode électroluminescente ou LED (en anglais : light emitting diode) émettant de la lumière dans le spectre ultraviolet (UV) et disposée sur la périphérie intérieure de la boîte de montre, entre le cadran et la glace de la montre. Cette LED est fixée dans une gorge par une résine transparente qui laisse passer les rayons ultraviolets. En réagissant avec les rayons ultraviolets, un matériau dit « lumineux » mélangé à la résine transparente émet de la lumière visible. Le cadran et les aiguilles, également pourvus de ce matériau « lumineux », sont illuminés par la LED à la fois avec la lumière ultraviolette et visible, rendant ainsi la lecture de l'heure plus aisée dans un environnement sombre.

Ce type de montre qui associe une source de lumière ultraviolette à un matériau lumineux nécessite un apport d'énergie, par exemple sous forme d'énergie électrique avec une batterie. L'énergie transformée par la LED en lumière ultraviolette va être en grande partie dispersée, une partie des rayons ultraviolets s'échappant à travers la glace de la montre en direction des yeux de l'utilisateur, ce qui présente un risque pour ce dernier. De plus, la surface respective des aiguilles et des indices du cadran étant relativement petite, seule une quantité limitée de lumière ultraviolette sera transformée en lumière visible par le matériau « lumineux », ce qui en termes de rendement et d'éclairage n'est pas satisfaisant.

Le document JP 2003-248445 décrit une montre munie d'une source de lumière ultraviolette associée à un guide d'onde présent sous le cadran de la montre. Ce dernier est percé de trous remplis ou non d'un matériau luminescent réagissant aux rayons ultraviolets de manière à émettre de la lumière visible, mais pouvant aussi laisser passer la lumière ultraviolette à travers le cadran.

Dans ce type de montre, l'utilisation d'un guide d'onde permet de réduire quelque peu les pertes en concentrant la lumière ultraviolette sur les matériaux luminescents. Toutefois les pertes occasionnées restent importantes, la lumière ultraviolette qui n'a pas été transformée en lumière visible s'échappant aussi en partie à travers la glace de la montre en direction des yeux de l'utilisateur.

Dans tous les cas cités plus haut, les dispositifs d'éclairage comprennent une LED qui ne permet pas une lecture de l'heure dans un environnement sombre de manière satisfaisante. L'emploi d'une source de lumière combinée avec des matériaux dits « lumineux » demande un apport d'énergie, réalisé la plupart du temps avec une batterie électrique. L'énergie stockée dans la batterie servant à produire de la lumière ultraviolette est en grande partie gaspillée : elle est soit absorbée par des surfaces de la montre non pourvues de matériau « lumineux », soit dissipée à travers la glace de la montre, avec les risques que cela comporte pour les yeux de l'utilisateur. Pour atteindre l'effet désiré et améliorer la lecture de l'heure en milieu sombre, une augmentation de la puissance et/ou du nombre de LED devient nécessaire au détriment de la consommation d'énergie. Cette dernière devenant trop importante, les batteries doivent être rechargées ou remplacées plus fréquemment avec tout ce que cela comporte comme problèmes pour l'environnement et le recyclage des déchets.

### RESUME DE L'INVENTION

L'un des buts principaux de la présente invention est de pallier aux inconvénients susmentionnés en optimisant la visibilité des éléments indicateurs en milieu sombre tout en assurant une consommation d'énergie raisonnable. A cet effet, il est prévu de réaliser une pièce d'horlogerie selon la revendication indépendante 1, soit une pièce d'horlogerie telle qu'une montre-bracelet munie d'une glace présentant une face intérieure et une face extérieure à la pièce d'horlogerie et d'un dispositif d'éclairage comprenant au moins une diode électroluminescente ultraviolette pour illuminer au moins une zone intégrant des pigments fluorescents et/ou phosphorescents d'un élément indicateur visible au travers de la glace, caractérisé en ce que la face intérieure de la glace est au moins partiellement recouverte d'une couche réfléchissant la lumière ultraviolette sur ladite zone de l'élément indicateur.

Des réalisations avantageuses de la pièce d'horlogerie selon l'invention sont décrites dans le cadre des revendications dépendantes.

### BREVE DESCRIPTION DES FIGURES

D'autres caractéristiques et avantages de la présente invention apparaîtront plus clairement à la lecture de la description détaillée qui suit de modes de réalisation de l'invention donnés uniquement à titre d'exemple non limitatif et illustrés par les dessins annexés où :
- la figure 1 représente la pièce d'horlogerie vue de dessus dans une forme d'exécution selon la présente invention ;
- la figure 2 représente de manière schématique une coupe de la pièce d'horlogerie dans une première forme d'exécution selon la présente invention ;
- la figure 3 représente de manière schématique une coupe de la pièce d'horlogerie dans une deuxième forme d'exécution selon la présente invention ;
- la figure 4 représente de manière schématique une coupe de la pièce d'horlogerie dans une troisième forme d'exécution selon la présente invention.

### DESCRIPTION DETAILLEE DE L'INVENTION

La description qui va suivre est fournie uniquement à titre d'exemple et se réfère aux figures 1 à 4, en particulier la figure 2, dans lesquelles sont représentés les principaux éléments de la pièce d'horlogerie nécessaires pour la compréhension de la réalisation de cette dernière selon l'invention.

La pièce d'horlogerie 1 décrite ici est une montre-bracelet comprenant une boîte de montre 2, une glace 3 fermant celle-ci et un dispositif d'éclairage 4 destiné à illuminer des moyens d'affichage (figures 1 et 2). La montre-bracelet 1 comprend également d'autres éléments (non représentés) nécessaires à son fonctionnement que nous ne décrirons pas ici, mais qui sont bien connus de l'homme du métier. Les moyens d'affichage comprennent généralement un cadran 5 et des éléments indicateurs 6 disposés en regard ou sur celui-ci, tels que des aiguilles 7 et des indices 8. Dans l'exemple représenté, sont présentes trois aiguilles 7 pour indiquer respectivement les heures, les minutes et les secondes, mais il est bien entendu possible de prévoir tout nombre prédéterminé d'aiguilles 7 pour couvrir les fonctions indicatrices de la montre-bracelet 1. Ces aiguilles 7, visibles au travers de la glace 3 de la montre-bracelet 1, comprennent au moins une zone 9 intégrant des pigments fluorescents et/ou phosphorescents. Le cadran 5 est pourvu d'indices 8 indiquant les heures, les minutes et les secondes, par exemple sous forme de numéros, de lettres ou de tout autre signe prédéterminé ; un nombre prédéterminé d'indices 8 comprenant également une zone 9 intégrant des pigments fluorescents et/ou phosphorescents. Afin de pouvoir lire l'heure en milieu sombre, la montre-bracelet 1 comprend avantageusement disposée sur le côté du cadran 5 au moins une diode électroluminescente ultraviolette 4a, ou LED ultraviolette, pour illuminer avec de la lumière ultraviolette, ou lumière UV, les zones 9 intégrant les pigments fluorescents et/ou phosphorescents des aiguilles 7 et des indices 8. En général, un organe de commande manuel ou automatique est prévu pour activer la LED ultraviolette 4a. Les zones 9 fluorescentes et/ou phosphorescentes des aiguilles 7 et des indices 8 sont formées de préférence par une résine translucide mélangée à des pigments fluorescents et/ou phosphorescents, ces derniers réagissant à la lumière UV de manière à émettre de la lumière visible. Les aiguilles 7 et les indices 8 peuvent être par exemple recouverts de cette résine fluorescente et/ou phosphorescente, présenter des régions évidées remplie par cette dernière ou en être constitués partiellement, en coopération avec un matériau métallique ou synthétique de soutien, ou bien être aussi constitués entièrement par la résine. Ce dispositif d'éclairage présente l'avantage d'utiliser une source de lumière ultraviolette soit dans le domaine de l'invisible, ce qui donne un effet esthétique certain, à l'éclairage des aiguilles ou autres éléments indicateurs.

Dans ce mode avantageux, le cadran 5 de la montre-bracelet 1 forme un guide d'onde 10 qui est apte à diffuser la lumière UV vers le haut de façon homogène et uniforme. La LED ultraviolette 4a est de préférence disposée sur le côté du cadran 5 pour émettre la lumière UV essentiellement dans le plan du guide d'onde 10, c'est-à-dire horizontalement. Le guide d'onde 10 peut être muni sur sa face inférieure d'un réflecteur 11 pour réfléchir la lumière UV ainsi que de microstructures 12 aptes à conduire les rayons UV vers le haut hors du cadran 5. Par exemple, le réflecteur 11 peut être formé par une couche réfléchissante ou par une pièce réfléchissante rapportée au guide d'onde 10. Les microstructures 12 peuvent suivant leur disposition géométrique et leur forme diriger les rayons UV en direction des zones 9 fluorescentes et/ou phosphorescentes concernées. Les aiguilles 7 et les indices 8 sont ainsi illuminés par le bas, par le biais de la lumière UV provenant du cadran 5. Grâce à l'effet de fluorescence et/ou de phosphorescence, cette lumière UV est convertie en lumière visible en passant à travers la résine fluorescente et/ou phosphorescente des aiguilles 7 et des indices 8 rendus ainsi lumineux pour l'utilisateur. Les parties du cadran 5 qui ne sont pas masquées par les aiguilles 7 et les indices 8 envoient aussi de la lumière UV vers le haut en direction de la glace 3 de la montre-bracelet 1. En effet, il est nécessaire, en raison du mouvement des aiguilles 7, de disposer de parties du cadran 5 émettrices de lumière UV correspondant au moins à la surface balayée par les aiguilles 7, ou tout du moins à la surface annulaire 13 sur 360° (marquée en pointillé dans la figure 1) correspondant aux zones 9 fluorescentes et/ou phosphorescentes. Du fait que la surface de ces parties du cadran 5 est relativement importante par rapport à la surface masquée par les aiguilles 7 et les indices 8, la lumière UV provenant desdites parties non masquées du cadran pourraient occasionner des pertes. Dans le but d'éviter ce problème, il est prévu selon l'invention d'optimiser le dispositif d'éclairage 4 de manière à récupérer la lumière UV s'échappant vers le haut en la réfléchissant sur les aiguilles 7 et les indices 8 par l'intermédiaire de la glace 3 de la montre-bracelet recouverte à cet effet sur sa face intérieure d'une couche 14 réfléchissant la lumière UV et laissant passer la lumière visible. De telles couches 14 peuvent être réalisées, entre autres, par un revêtement à base de nano-poudres d'oxyde de Zinc (ZnO) ou de dioxyde de Titane (TiO₂). De cette manière, l'illumination des zones 9 fluorescentes et/ou phosphorescentes des aiguilles 7 et des indices 8 par la lumière UV est renforcée par un éclairage par le haut en plus de celui par le bas. Un autre effet bénéfique de ce dispositif est de protéger les yeux de l'utilisateur, les rayons UV ne pouvant pas traverser la glace 3 de la montre-bracelet 1. En plus de la couche 14 réfléchissante décrite ci-dessus, il est aussi prévu avantageusement d'intégrer dans l'épaisseur de la glace 3 des pigments absorbant les rayons UV pour plus de sécurité.

Selon une deuxième réalisation (figure 3), il est prévu alternativement que la LED ultraviolette 4a soit disposée sous le cadran 5 pour, par exemple, limiter le diamètre de la montre-bracelet 1. Dans ce mode particulier, la lumière UV de la diode 4a pénètre verticalement dans le guide d'onde 10 en étant dirigée essentiellement horizontalement au moyen d'un jeu de faces réfléchissantes 15. A cet effet, le guide d'onde 10 peut être muni d'un réflecteur 11 de lumière UV recouvrant au moins partiellement sa face inférieure et/ou d'autres de ses faces et/ou se situant dans son épaisseur.

Selon une troisième réalisation (figure 4), il est prévu alternativement que la LED ultraviolette 4a soit positionnée dans un endroit prédéterminé à l'intérieur de la pièce d'horlogerie 1 pour éclairer directement les éléments indicateurs 6, avantageusement entre le cadran 5 et la glace 3 en combinaison avec une autre couche 16 réfléchissant la lumière UV recouvrant au moins partiellement la face supérieure du cadran 5.

Selon une quatrième réalisation combinable avec l'une quelconque des trois réalisations précédentes sus présentées, il est prévu avantageusement une glace 3 présentant une courbure prédéterminée de sorte à rediriger les rayons de la lumière ultraviolette plus particulièrement sur les éléments indicateurs 6. Cette courbure prédéterminée a pour effet, encore, de renforcer l'éclairage et d'améliorer le contraste ainsi que d'augmenter la visibilité de ces éléments indicateurs 6 en milieu sombre.

Selon une cinquième réalisation, il est prévu en outre d'ajouter un élément décoratif au cadran, placé sur la face supérieure du guide d'onde, avantageusement sous la forme d'un revêtement comprenant des zones transparentes ou semi-transparentes à la lumière UV, lesdites zones étant opaques à la lumière visible, avantageusement de couleurs différentes, le revêtement étant réalisé sous forme de laques, de peintures ou d'autres procédés d'impression. Il est aussi prévu de réaliser ce revêtement sous forme d'une grille pourvue d'une multitude de trous, invisibles à l'oeil nu, laissant passer un pourcentage prédéterminé de lumière UV ; par exemple par sérigraphie, lithographie, jet d'encre ou par perçage laser.

On comprendra que diverses modifications et/ou améliorations évidentes pour l'homme du métier peuvent être apportées à la pièce d'horlogerie selon l'invention sus décrite sans sortir du cadre de l'invention défini par les revendications annexées. Il est aussi possible de prévoir par exemple une combinaison de certaines caractéristiques des cinq réalisations décrites plus haut. En particulier, il est envisageable de prévoir qu'à l'intérieur de la montre-bracelet d'autres de ses constituants soient munis de couches ou de réflecteurs réfléchissant la lumière UV sur les éléments indicateurs, on pense particulièrement au rehaut 17. On peut aussi envisager de positionner les microstructures du guide d'onde sur d'autres faces et/ou dans l'épaisseur de ce dernier, ou de disposer des microstructures à l'intérieur de la montre-bracelet sur d'autres de ses constituants. On peut aussi remplacer ou associer au réflecteur et à la microstructure du guide d'onde, une nanostructure et/ou un réseau de diffraction apte à conduire les rayons UV dans une direction prédéterminée hors du cadran. On peut aussi prévoir un détecteur de luminosité associé à l'organe de commande de la LED ultraviolette, pour enclencher cette dernière dans une condition prédéterminée.

De plus, il est aussi possible de considérer l'emploi d'une diode électroluminescente émettant de la lumière bleue, ou LED bleue, qui permet par fluorescence et/ou phosphorescence d'émettre de la lumière verte, jaune, orange ou rouge. Dans ce mode de réalisation, il est possible de recouvrir au moins partiellement la face intérieure de la glace de la pièce d'horlogerie d'une couche réfléchissant la lumière bleue, ce qui donne en général à la glace un aspect fumé en lumière du jour.

### LISTE DES SIGNES DE RÉFÉRENCE

- 1: pièce d'horlogerie, montre-bracelet
- 2: boîte de montre
- 3: glace de la pièce d'horlogerie resp. de la montre-bracelet
- 4: dispositif d'éclairage
- 4a: LED ultraviolette
- 5: cadran
- 6: élément indicateur
- 7: aiguille des heures, minutes, et secondes
- 8: indice
- 9: zone fluorescentes et/ou phosphorescentes
- 10: guide d'onde
- 11: réflecteur de lumière UV
- 12: microstructure
- 13: surface annulaire sur 360°
- 14: couche réfléchissant la lumière UV (glace)
- 15: jeu de faces réfléchissantes
- 16: autre couche réfléchissant la lumière UV (cadran)
- 17: rehaut

## Revendications

1. Pièce d'horlogerie (1) telle qu'une montre-bracelet munie d'une glace (3) présentant une face intérieure et une face extérieure à la pièce d'horlogerie et d'un dispositif d'éclairage comprenant au moins une diode électroluminescente ultraviolette ou bleue (4a) pour illuminer au moins une zone (9) intégrant des pigments fluorescents et/ou phosphorescents d'un élément indicateur (6) visible au travers de la glace, **caractérisé en ce que** la face intérieure de la glace (3) est au moins partiellement recouverte d'une couche (14) réfléchissant la lumière ultraviolette ou bleue sur ladite zone (9) de l'élément indicateur (6).

2. Pièce d'horlogerie (1) selon la revendication 1, **caractérisée en ce que** la diode électroluminescente ultraviolette (4a) est disposée sur le côté d'un cadran (5) formant un guide d'onde (10) apte à diffuser la lumière ultraviolette de ladite diode (4a) vers le haut en direction de la glace (3).

3. Pièce d'horlogerie (1) selon la revendication 1, **caractérisée en ce que** la diode électroluminescente ultraviolette (4a) est disposée sous un cadran (5) formant un guide d'onde (10) apte à diffuser la lumière ultraviolette de ladite diode (4a) vers le haut en direction de la glace (3).

4. Pièce d'horlogerie (1) selon la revendication 1, **caractérisée en ce que** la diode électroluminescente ultraviolette (4a) est disposée entre la glace (3) et un cadran (5) dont la face supérieure est recouverte au moins partiellement d'une autre couche (16) réfléchissant la lumière ultraviolette vers le haut en direction de la glace (3).

5. Pièce d'horlogerie (1) selon la revendication 2 ou 3, **caractérisée en ce que** le guide d'onde (10) diffuse la lumière ultraviolette de manière homogène et uniforme au moyen de microstructures (12) et/ou de nanostructures.

6. Pièce d'horlogerie (1) selon la revendication 5, **caractérisée en ce que** lesdites microstructures (12) et/ou nanostructures sont associées à un réflecteur (11) recouvrant au moins partiellement la face inférieure du guide d'onde (10).

7. Pièce d'horlogerie (1) selon la revendication 2 ou 3, **caractérisée en ce que** le guide d'onde (10) est pourvu sur sa face supérieure d'un élément décoratif, avantageusement sous forme de revêtement comprenant des zones transparentes ou semi-transparentes à la lumière ultraviolette, lesdites zones étant opaques à la lumière visible et de couleurs différentes.

8. Pièce d'horlogerie (1) selon l'une des revendications 1 à 7, **caractérisée en ce qu'**à l'intérieur un nombre prédéterminé de ses constituants sont munis de couches et/ou de réflecteurs réfléchissant la lumière ultraviolette sur les éléments indicateurs (6), un desdits constituants étant avantageusement le rehaut (17).

9. Pièce d'horlogerie (1) selon l'une des revendications 1 à 8, **caractérisée en ce que** la glace (3) intègre dans son épaisseur des pigments absorbant la lumière ultraviolette.

10. Pièce d'horlogerie (1) selon l'une des revendications 1 à 9, **caractérisée en ce que** la glace (3) présente une courbure prédéterminée de sorte à rediriger la lumière ultraviolette plus particulièrement sur les éléments indicateurs (6).
